# EUROPÄISCHE PATENTSCHRIFT

(11) **EP 3 815 591 B1**
(45) Veröffentlichungstag und Bekanntmachung des Hinweises auf die Patenterteilung: **02.03.2022**
(21) Anmeldenummer: 19206976.3
(22) Anmeldetag: 04.11.2019
(51) Int. Cl.: A47K 3/17, A47K 3/16

(54) **VORRICHTUNG UND VERFAHREN ZUM BODENAUSGLEICH EINER ESTRICH-AUSNEHMUNG**
DEVICE AND METHOD FOR LEVELLING OUT A SCREED RECESS
DISPOSITIF ET PROCÉDÉ DE NIVELLEMENT DU SOL D'UN ÉVIDEMENT D' UNE CHAPE

(43) Veröffentlichungstag der Anmeldung: 05.05.2021
(73) Patentinhaber: EDM-System GmbH, 57399 Kirchhundem (DE)
(72) Erfinder: HILLE, Markus, 57399 Kirchhundem (DE); MALZKORN, Ralf, 34596 Bad Zwesten (DE)
(74) Vertreter: Patentanwälte Dörner & Kötter PartG mbB

(56) Entgegenhaltungen:
- EP-A1- 3 061 371
- DE-A1-102014 018 922
- DE-B3- 10 358 622
- DE-U1-202015 007 981
- ES-U- 1 075 270

## Beschreibung

Die Erfindung betrifft eine Vorrichtung zum Bodenausgleich einer Estrich-Ausnehmung mit Abdichtung für die Installation einer Dusch- oder Badewanne. Die Erfindung betrifft weiterhin ein Verfahren zum Bodenausgleich einer Estrich-Ausnehmung mit Abdichtung für die Installation einer Dusch- oder Badewanne. Bei der Erneuerung von Dusche oder Badewanne im Zuge der Renovierung von Sanitärräumen tritt regelmäßig die Problematik auf, dass nach Entfernung der Dusch- oder Badewanne Ausnehmungen im Estrich verbleiben. Gemäß der Norm DIN 18534-1:2017-07 muss eine Dusch- oder Badewanne zum Baukörper oder hinter und unter der Wanne abgedichtet werden. Ist die Wanne zum Baukörper abgedichtet, müssen bei einem erneuten Ausbau der Wanne die angrenzenden Flächen komplett erneuert werden, da ein nachträglich erneutes Abdichten auf die vorhandene Abdichtung mit aufgebrachtem Fliesen- oder Putzbelag nicht möglich ist. Wird stattdessen hinter und unter der Wand abgedichtet, kann die Wanne ausgetauscht werden, ohne dass die Dichtung beschädigt und somit erneuert werden muss. Bei einer Restaurierung ist nach entfernen einer Wanne, aufgrund der meistens sehr schwierigen Gegebenheiten der Estrich-Ausnehmung, wie z.B. durch verlaufende Rohrleitungen und/oder unebene Flächen, die normgerechte Abdichtung sehr aufwendig, wenn sogar wirtschaftlich nicht realisierbar. Meistens wird die nach Ausbau der alten Wanne vorhandene Estrich-Ausnehmung komplett mit Estrich aufgefüllt und nachfolgend mit dem umliegenden Baukörper abgedichtet. Die ES 1075 270 U offenbart eine Vorrichtung umfassend ein Traggerüst mit einer Tragplatte.

Zur Vereinfachung des Einbaus der Ablaufgarnitur wird in der DE 20 2015 006 212 U1 vorgeschlagen, eine Montagebox auf den Untergrund der Ausnehmung zu positionieren und diese in der Höhe auszurichten, so dass nach Gießen des Estrichs eine Oberkante der Montagebox im Wesentlichen flächenbündig mit dem Estrich ausgerichtet ist.

Nachteilig an der vorbekannten Lösung ist, dass das Ausrichten der Montagebox in der Höhe sowie die Abdichtung der Montagebox nach dem Gießen des Estrichs vergleichsweise aufwändig ist. Zudem ist ein Zugang zu möglicherweise im Bereich der Estrich-Ausnehmung verlaufenden Leitungen nach Vergießen des Estrichs nahezu unmöglich.

Hier will die Erfindung Abhilfe schaffen. Der Erfindung liegt die Aufgabe zugrunde, eine Vorrichtung zum Bodenausgleich einer Estrich-Ausnehmung für die Installation einer Dusch- oder Badewanne bereitzustellen, die eine aufwandminimierte Herstellung einer Grundfläche für die neue Dusch- oder Badewanne ermöglicht und bei der zudem eine Zugänglichkeit von im Bereich der Estrich-Ausnehmung verlaufenden Leitungen gewährleistet ist. Gemäß der Erfindung wird diese Aufgabe durch eine Vorrichtung mit den Merkmalen des Patentanspruchs 1 gelöst.

Mit der Erfindung ist eine Vorrichtung zum Bodenausgleich einer Estrich-Ausnehmung für die Installation einer Dusch- oder Badewanne bereitgestellt, die eine aufwandminimierte Herstellung einer Oberfläche für die Installation der neuen Dusch- oder Badewanne ermöglicht und bei der zudem die Zugänglichkeit von im Bereich der Estrich-Ausnehmung verlaufenden Leitungen gewährleistet ist. Die erfindungsgemäße Vorrichtung umfasst ein Traggerüst, das wenigstens eine Tragplatte aufnimmt, wobei das Traggerüst einen in Länge und/oder Breite verstellbaren Tragrahmen aufweist, an dem wenigstens vier in ihrer Länge stufenlos verstellbare Stützen angeordnet sind und der mit Zwischenstreben versehen ist, deren Position innerhalb des Tragrahmens verstellbar ist und auf denen die wenigstens eine Tragplatte befestigbar ist. Das so ausgestaltete Traggerüst kann in die Estrich-Ausnehmung eingebracht und an diese in Länge und Breite angepasst werden, wobei durch die stufenlos verstellbaren Stützen zudem eine Höhenanpassung der von dem Tragrahmen aufgenommenen wenigstens einen Tragplatte an den umgebenden Boden ermöglicht ist. Die so auf dem erfindungsgemäßen Tragrahmen nivelliert positionierte Tragplatte kann sodann mit dem umgebenden Boden mittels Dichtbahnen abgedichtet werden. Auf dem so vollständig abgedichteten Untergrund kann nun die Installation einer Dusch- oder Badewanne erfolgen, die später ohne Beschädigung der Dichtung einfach ausgetauscht werden kann.

Mehrere Tragplatten sind modulartig auf dem Tragrahmen angeordnet. Hierdurch ist eine auf die jeweiligen Anforderungen abgestimmte Tragfläche modulartig auf dem Tragrahmen zusammenstallbar. Bevorzugt sind die Tragplatten aus schalldämmendem Material hergestellt.

In Weiterbildung der Erfindung ist der Tragrahmen aus Rahmenstreben gebildet, die über Eckverbinder miteinander verbunden sind, wobei die Eckverbinder mit den Rahmenstreben vorzugsweise über Steckverbindungen oder Schraubverbindungen verbunden sind. Hierdurch ist eine einfache Montage des Traggerüsts mit gleichzeitiger Anpassung an die Länge und Breite der Estrich-Ausnehmung erzielt.

In Ausgestaltung der Erfindung weist wenigstens ein Eckverbinder zwei in ihrem Winkel zueinander verstellbare Schenkel auf. Hierdurch ist die Anpassung des Traggerüsts an unterschiedlichste Formen der Estrich-Ausnehmung ermöglicht. Insbesondere ist das Traggerüst nicht auf eine rechteckige Form begrenzt.

In weiterer Ausgestaltung der Erfindung sind die Rahmenstreben und/oder die Zwischenstreben teleskopartig in ihrer Länge veränderbar ausgebildet. Hierdurch ist einer einfache Einstellung von Länge und/oder Breite des Traggerüsts ermöglicht.

In weiterer Ausgestaltung der Erfindung weisen wenigstens zwei gegenüberliegend angeordnete Rahmenstreben eine Längsnut auf, in der wenigstens eine Zwischenstrebe verschiebbar gelagert ist. Hierdurch ist eine einfache Positionierung der in den Rahmenstreben positionierten Zwischenstrebe erzielt.

In Weiterbildung der Erfindung weist wenigstens eine Zwischenstrebe endseitig jeweils ein Passstück auf, das in einer Längsnut einer Rahmenstrebe verschiebbar geführt ist, wobei Mittel zur Fixierung eines Passstücks in einer Längsnut angeordnet sind. Hierdurch ist eine Fixierung der Zwischenstrebe nach deren Positionierung innerhalb des Tragrahmens ermöglicht. Beispielsweise kann das Passstück durch einen Nutenstein oder einen Schlitten gebildet sein, der in der Längsnut geführt und über eine Schraube oder eine sonstige Klemmvorrichtung fixierbar ist.

In der Erfindung weisen der Tragrahmen und die Zwischenstreben sich zu Aufnahmen ergänzende, bevorzugt rechtwinklig angestellte Auflagestege auf, in die jeweils wenigstens eine Tragplatte eingesetzt ist. Hierdurch ist die Montage des Traggerüsts vereinfacht. Durch die Integration der Tragplatten durch Auflage auf den Auflagestegen zwischen Tragrahmen und Zwischenstreben ist zudem eine hohe Stabilität des Traggerüsts bewirkt. Weiterhin wird hierdurch eine modulare Bauweise unterstützt. So sind unterschiedliche Tragplatten einsetzbar, die je nach Bedarf unterschiedliche Eigenschaften oder Funktionen aufweisen. Dabei sind die Tragplatten vorzugsweise in ihrer Länge und/oder ihrer Breite standardisiert.

Die Auflagestege können darüber hinaus Ausformungen wie beispielsweise Stifte oder Noppen aufweisen, die mit Ausnehmungen, die in den auf den Auflagestegen aufliegenden Bereichen der Tragplatten vorgesehen sind, korrespondieren. Hierdurch ist eine mechanische Fixierung der Platten in dem Traggerüst erzielt.

In weiterer Ausgestaltung der Erfindung weist wenigstens eine Tragplatte eine wannenförmige Vertiefung zur Aufnahme einer Ablaufarmatur auf, die mit wenigstens einer Durchführung für eine Ablaufleitung versehen ist und die bevorzugt über einen formschlüssig eingepassten Deckel lösbar verschließbar ist, der eine Öffnung für den Ablauf einer Dusch- oder Badewanne aufweist. Hierdurch ist eine einfache Montage der Ablaufarmatur ermöglicht. Über den Deckel, über den die Vertiefung lösbar verschließbar ist, ist eine Zugänglichkeit zur Ablaufarmatur gewährleistet. Über die in dem Deckel vorgesehene Öffnung, die vorzugsweise mit einem Anschlussstutzen versehen ist, ist ein einfacher Anschluss an den Ablauf einer Dusch- oder Badewanne einerseits sowie an eine in der Vertiefung angeordnete Ablaufarmatur andererseits ermöglicht.

Vorteilhaft ist die wenigstens eine Durchführung mit einem Dichtungselement zur Abdichtung gegen eine hindurchzuführende Ablaufleitung versehen. Bevorzugt ist die Durchführung mit einem Anschlussstutzen versehen, an dem das Dichtungselement angeordnet ist. Bevorzugt ist der Anschlussstutzen an die Durchführung angeformt. Das Dichtungselement kann an die Durchführung bzw. den Anschlussstutzen angeformt oder als separate ausgebildetes Bauteil angeordnet sein.

In weiterer Ausgestaltung der Erfindung weist der Deckel einen elastisch ausgebildeten Bereich auf, in dem der Anschlussstutzen angeordnet ist. Über den elastisch ausgebildeten Bereich, der beispielsweise in Form einer elastischen Manschette oder auch eines faltenbalgartig ausgebildeten Bereichs gebildet sein kann, ist ein einfacher Ausgleich eines Zwischenraums zwischen anzuschließender Dusch- oder Badewanne und Tragplatte ermöglicht.

In einer weiteren Ausgestaltung der Erfindung weist wenigstens eine Tragplatte eine Aussparung auf, die über eine elastische Manschette überdeckt ist, wobei in der Manschette ein Anschlussstutzen angeordnet ist. Über den in der Manschette angeordneten Anschlussstutzen ist ein einfacher Anschluss an den Ablauf einer Dusch- oder Badewanne einerseits sowie eine unter der Tragplatte positionierte Ablaufarmatur andererseits ermöglicht.

In Weiterbildung der Erfindung ist wenigstens eine Tragplatte mit einer Revisionsklappe versehen. Hierdurch ist eine Zugänglichkeit zu im Bereich der Estrich-Ausnehmung verlaufenden Zu- oder Ableitungen gewährleistet.

In Ausgestaltung der Erfindung weist wenigstens eine Tragplatte einen eingedichteten Rohrbogen zum verbindenden Anschluss von Dusch- oder Badewannenablauf einerseits und Ablaufgarnitur andererseits auf. Hierdurch ist eine einfache Verbindung einer auf dem Traggerüst angeordneten Dusch- oder Badewanne mit einer unter der Tragplatte angeordneten Ablaufleitung ermöglicht.

In weiterer Ausgestaltung der Erfindung weist wenigstens eine Tragplatte ein Verbindungselement für ein Stützgestell zur Aufnahme einer Dusch- oder Badewanne auf. Hierdurch ist eine einfache Fixierung eines solchen Stützgestells ermöglicht. Das Verbindungselement kann beispielsweise durch eine Buchse, ein Innengewinde oder einen Anschlussflansch gebildet sein.

Der Erfindung liegt weiterhin die Aufgabe zugrunde, ein Verfahren zum Bodenausgleich einer Estrich-Ausnehmung für die Installation einer Dusch- oder Badewanne bereitzustellen, das aufwandminimiert durchführbar ist und bei dem eine Zugänglichkeit zu im Bereich der Estrich-Ausnehmung verlaufenden Zu- oder Ableitungen gewährleistet ist. Gemäß der Erfindung wird diese Aufgabe durch ein Verfahren mit den Merkmalen des Patentanspruchs 13 gelöst. Dadurch, dass zunächst in die Ausnehmung ein Traggerüst der vorgenannten Art eingebracht wird, dessen Rahmenstreben und Zwischenstreben auf die gewünschte Länge eingestellt werden und die Zwischenstreben beabstandet positioniert werden und dessen Stützen auf die gewünschte Höhe eingestellt werden, ist eine dreidimensionale Anpassung des Traggerüsts auf die räumliche Gestaltung der Estrich-Ausnehmung erzielt. Dadurch, dass nachfolgend Tragplatten auf das Traggerüst aufgesetzt werden, wonach diese über Dichtbahnen gegenüber einander sowie den angrenzenden Estrich- und gegebenenfalls Wandbereich abgedichtet werden, ist eine geschlossene, wasserundurchlässige verbindende Fläche zwischen dem die Estrich-Ausnehmung umgebenden Boden und einer angrenzenden Wand erzielt. Vorzugsweise wird die Höhe der Stützen derart eingestellt, dass die aufgesetzten Tragplatten mit dem umgebenden Estrich eine Ebene ausbilden.

In Weiterbildung der Erfindung wird auf die über Dichtbahnen abgedichteten Tragplatten ein Stützgestell zur Aufnahme einer Dusch- oder Badewanne aufgebracht. Hierdurch ist der Aufbau zur Aufnahme der Dusch- oder Badewanne getrennt von dem Aufbau zum Bodenausgleich der Estrich-Ausnehmung. Dabei wird üblicherweise zunächst das Stützgestell an die Dusch- oder Badewanne montiert, wonach es auf die Traplatten aufgebracht wird. Dabei sind die Abmessungen und die Positionierung der Dusch- oder Badewanne unabhängig von der Gestaltung und Ausprägung der Estrichausnehmung und der darin angeordneten Tragkonstruktion. Im Falle einer Erneuerung der von der Aufnahme aufgenommenen Dusch- oder Badewanne kann diese ohne erneute Beschädigung des Estrichs erfolgen.

Andere Weiterbildungen und Ausgestaltungen der Erfindung sind in den übrigen Unteransprüchen angegeben. Ausführungsbeispiele der Erfindung sind in den Zeichnungen dargestellt und werden nachfolgend im Einzelnen beschrieben. Es zeigen:
- Figur 1: die schematische Darstellung des Tragrahmens eines Traggerüsts
- a): in räumlicher Darstellung;
- b): in der Vorderansicht;
- c): in der Seitenansicht;
- d): in der Draufsicht;
- e): im Schnitt E-E;
- f): in Detailansicht F;
- g): in Detailansicht G;
- Figur 2: die schematische Darstellung eines Tragrahmens nach Figur 1 mit Erweiterung:
- a): in räumlicher Darstellung;
- b): in der Vorderansicht;
- c): in der Seitenansicht;
- d): in der Draufsicht;
- Figur 3: die schematische Darstellung eines Traggerüsts zur Aufnahme einer Duschwanne mit integrierter Ablaufgarnitur
- a): in räumlicher Darstellung;
- b): in der Vorderansicht;
- c): in der Seitenansicht;
- d): in der Draufsicht;
- e): im Schnitt E-E;
- f): in der Detailansicht F;
- Figur 4: die schematische Darstellung der Anordnung des Traggerüsts aus Figur 3 in Explosionsdarstellung:
- Figur 5: die schematische Darstellung des Traggerüsts aus Figur 4 im eingebauten Zustand (Tragrahmen bündig mit Estrichoberfläche)
- a): in räumlicher Darstellung;
- b): in der Draufsicht;
- c): im Schnitt C-C;
- d): in der Detailansicht D;
- Figur 6: die schematische Darstellung eines Traggerüstes zur Aufnahme einer Duschwanne mit integrierter Ablaufgarnitur in einer weiteren Ausführungsform
- a): in räumlicher Darstellung;
- b): in der Draufsicht;
- c): in der Vorderansicht;
- d): in der Seitenansicht;
- e): im Schnitt E-E;
- f): in der Detailansicht F;
- g): in der Detailansicht G;
- Figur 7: die schematische Darstellung des Traggerüsts aus Figur 6 im eingebauten Zustand (Duschwanne in Estrichausnehmung eingelassen)
- a): in räumlicher Darstellung;
- b): in der Draufsicht;
- c): im Schnitt C-C;
- d): in der Detailansicht D;
- Figur 8: die schematische Darstellung des Tragrahmens eines Traggerüsts in einer dritten Ausführungsform und
- Figur 9: die schematische Darstellung eines Traggerüsts in einer vierten Ausführungsform.

Das als Ausführungsbeispiel gewählte Traggerüst 1 ist im Wesentlichen gebildet durch einen Tragrahmen 2, der Tragplatten 3 aufnimmt. Der Tragrahmen 2 umfasst im Ausführungsbeispiel vier Rahmenstreben 21, die über Eckverbinder 23 miteinander verbunden sind, so dass ein rechteckiger Rahmen gebildet ist (vgl. Figur 1). Im Ausführungsbeispiel sind die Rahmenstreben 21 teleskopartig in ihrer Länge verstellbar ausgebildet.

Zwei gegenüberliegend angeordnete Rahmenstreben 21 verbindend ist zwischen diesen eine Zwischenstrebe 22 angeordnet. Die Zwischenstrebe 22 ist ebenfalls teleskopartig in ihrer Länge verstellbar ausgebildet und endseitig mit Passstücken 222 versehen, mit denen diese in - nicht dargestellte - Längsnuten der Rahmenstreben 21 eingreifen. Die Zwischenstrebe 22 ist so verschiebbar mit den Rahmenstreben 21 verbunden. Die Passstücke 222 weisen - nicht dargestellte - Feststellschrauben auf, über welche diese in den Längsnuten der Rahmenstreben 21 feststellbar sind.

Im Ausführungsbeispiel gemäß Figur 2 ist der Tragrahmen 2 erweitert mit sechs Rahmenstreben 21 und drei Zwischenstreben 22 angeordnet. Dabei sind an zwei gegenüberliegenden Längsseiten jeweils zwei Rahmenstreben 21 über jeweils einen Eckverbinder 23 miteinander verbunden, wobei die beiden Eckverbinder 23 zugleich eine Zwischenstrebe 22 aufnehmen, über die sie miteinander verbunden sind.

An den Rahmenstreben 21 sind an ihren nach innen gerichteten Längsseiten Auflagestege 211 angeordnet, die sich mit an den Längsseiten der Zwischenstreben 22 angeordneten Auflagestegen 221 zu Aufnahmen für Tragplatten 3 ergänzen. Die Auflagestege 211, 221 sind dabei derart an den Rahmenstreben 21 und den Zwischenstreben 22 positioniert, dass die von diesen aufgenommenen Tragplatten 3 mit dem Tragrahmen 2 eine Ebene ausbilden. Im Ausführungsbeispiel sind die Auflagestege 211, 221 jeweils durch Einschubleisten 210, 220 gebildet, die in die als Hohlprofil mit Längsschlitz ausgebildeten Rahmenstreben 21 und Querstreben 22 eingeschoben sind. Wie in den Figuren 1e) bis 1g) dargestellt, weisen die Einschubleisten 210 der Rahmenstreben 21 einen L-förmigen Querschnitt auf, wodurch an einer Längsseite der Rahmenstrebe ein Auflagesteg 211 gebildet ist. Die Einschubleisten 220 der Zwischenstreben 22 weisen einen T-förmigen Querschnitt auf, wodurch an deren beiden Längsseiten jeweils ein Auflagesteg 221 gebildet ist. Alternativ können die Auflagestege 211, 221 auch an den Rahmenstreben 21 bzw. den Zwischenstreben 22 angeformt sein.

In einer weiteren Ausgestaltung können die Auflagestege 211, 221 auch flächenbündig mit den Oberseiten der Rahmenstreben 21 bzw. der Zwischenstreben 22 an diesen angeordnet sein. In diesem Falle werden die Tragplatten 3 auf die Oberfläche des Tragrahmens aufgelegt. Die Auflagestege 211, 221 können mit Bohrungen, insbesondere Gewindebohrungen zur Befestigung der Tragplatten 3 mittels Schrauben versehen sein.

Der Tragrahmen 2 des Traggerüsts 1 ist an seiner Unterseite mit Stützen 24 versehen, die höhenveränderlich mit den Eckverbindern 23 verbunden sind. Im Ausführungsbeispiel weisen die Stützen 24 Gewindestifte 241 auf, mit denen sie in hierfür in die Eckverbinder 23 eingebrachte Gewindesackbohrungen einschraubbar sind. Durch Ein- bzw. Ausschrauben der Gewindestifte 241 der Stützen 24 ist die Länge der Stützen 24 einstellbar.

Die Tragplatten 3 sind im Ausführungsbeispiel rechteckig ausgebildet und liegen auf den Auflagestegen 211, 221 der Rahmenstreben 21 und der Zwischenstreben 22 auf. Dabei können unterschiedliche Ausgestaltungen von Tragplatten 3 zum Einsatz kommen. In Figur 9 ist eine ebene Tragplatte 3 angeordnet, die mit einer Revisionsklappe 31 versehen ist. Über die Revisionsklappe 31 ist ein Zugang zu dem Bereich innerhalb des Traggerüsts 1 ermöglicht. Im Ausführungsbeispiel gemäß Figur 9 ist die Revisionsklappe 31 über ein - nicht dargestelltes - Scharnier schwenkbar mit der Tragplatte 3 verbunden.

In dem Traggerüst 1 gemäß den Figuren 3 und 4 ist eine Tragplatte 3 eingesetzt, die eine wannenförmige Vertiefung 32 zur Aufnahme einer Ablaufarmatur 4 aufweist und die auf den Auflagestegen 211, 221 der Rahmenstreben 21 bzw. der Zwischenstrebe 22 aufliegt. Die Vertiefung 32 weist eine 321 für den Anschlussstutzen 41 der Ablaufgarnitur 4 auf und ist über einen formschlüssig eingepassten Deckel 33 verschlossen. Der Deckel 33 weist eine kreisrunde Öffnung 331 auf, die über eine elastische Membran verschlossen ist. Diese Membran dient der Verbindung mit einer in die Vertiefung 32 eingesetzten Ablaufgarnitur 4 einerseits sowie mit dem Ablauf 51 einer Duschwanne 5 andererseits.

In Figur 5 ist das Traggerüst 1 in eingebautem Zustand gezeigt. Hierbei ist das Traggestell in eine Estrich- Ausnehmung 71 eines Estrichbodens 7 eingesetzt, wobei der Tragrahmen 2 über die Stützen 24 mit ihren Gewindestiften 241 derart in seiner Höhe ausgerichtet ist, dass dessen Oberfläche in einer Ebene mit dem umgebenden Estrichboden 7 liegt. Die Duschwanne 5 ist hier größer als die vorhandene Estrich- Ausnehmung 71 gewählt und liegt wandseitig auf dem Traggerüst 1 und ansonsten auf dem umgebenden Estrichboden 7 auf.

Im Ausführungsbeispiel gemäß Figur 6 ist eine Tragplatte 3 angeordnet, die mit einer Öffnung 34 versehen ist. Die Öffnung 34 dient dem Durchtritt einer angeordneten Ablaufgarnitur 4, die über ein angeordnetes Stützblech 6 gehalten ist, auf dem diese aufliegt. Zur Abdichtung gegenüber der durchtretenden Ablaufgarnitur 4 kann die Öffnung 34 mit einer ringförmig ausgebildeten Dichtmanschette versehen sein.

In Figur 7 ist das Traggerüst 1 in eingebautem Zustand gezeigt. Hierbei ist das Tragegerüst 1 in eine Estrich- Ausnehmung 71 eines Estrichbodens 7 eingesetzt, wobei der Tragrahmen 2 über die Stützen 24 in seiner Höhe gegenüber dem umgebenden Estrichboden 7 zurückversetzt ausgerichtet ist. Die auf dem Traggerüst 1 angeordnete Duschwanne 5 ist hierdurch in die Estrich-Ausnehmung 71 eingelassen.

Im Ausführungsbeispiel gemäß Figur 8 ist das Traggerüst 1 an eine im wesentlichen viertelkreisförmige Estrich-Ausnehmung 71 angepasst. Hierzu sind die Rahmenstreben 21 des Tragrahmens 2 schwenkbar miteinander verbunden. Hierzu sind vier Rahmenstreben 21 über Eckverbinder 23 schwenkbar verbunden, welche entsprechend der Kontur der Estrich - Ausnehmung 71 ausgerichtet sind. Die Rahmenstreben 21 sowie auch die Zwischenstrebe 22 sind in ihrer Länge verstellbar in Art einer Teleskopstrebe ausgebildet. In dieser Konfiguration ist eine einfache Anpassung des Traggerüsts 1 an die Estrich-Ausnehmung 71 ermöglicht.

Zum Bodenausgleich einer Estrich-Ausnehmung für die Installation einer Dusch- oder Badewanne wird zunächst ein erfindungsgemäßes Traggerüst in die Estrich-Ausnehmung 71 eingebracht. Dabei werden die Rahmenstreben 21 und die Zwischenstreben 22 auf eine gewünschte Länge eingestellt. Je nach geometrischer Ausbildung der Estrich-Ausnehmung 71 werden die Rahmenstreben 21 über starre oder über winkelverstellbare Eckverbinder 23 miteinander verbunden. Im Ausführungsbeispiel weisen die Eckverbinder 23 Verbindungsstifte 231 auf, die in hierzu an den zugeordneten Rahmenstreben 21 endseitig angeordnete Bohrungen eingreifen, wodurch die Rahmenstreben 21 schwenkbar mit dem zugeordneten Eckverbinder 23 verbunden sind.

Die Zwischenstreben 22 werden mit ihren Passstücken 222 in Längsnuten von zwei gegenüberliegend angeordneten Rahmenstreben 21 eingeschoben und an den jeweils gewünschten Positionen fixiert. Im Ausführungsbeispiel sind die Längsnuten an der Unterseite der Rahmenstreben 21 angeordnet. Dabei weisen die Passstücke ebenfalls einen Verbindungsstift 223 auf, der in eine endseitig hierfür in den Zwischenstreben 22 angeordnete Bohrung eingreift. Die Rahmenstreben 21 und die Zwischenstreben 22 können dabei identisch ausgebildet sein.

Der Tragrahmen 2 wird an seiner Unterseite mit Stützen 24 versehen, die Gewindestifte 241 aufweisen, mit denen sie in Gewindesackbohrungen der Rahmenstreben 21 eingeschraubt werden. Alternativ können auch separate höhenverstellbare Stützen angeordnet sein, sie unter den Rahmenstreben und/oder den Eckverbindern positionierbar und vorzugsweise lösbar mit diesen verbindbar sind.

In die durch die Auflagestege 211, 221 der Rahmenstreben 21 und Zwischenstreben 22 gebildeten Aufnahmen werden Tragplatten 3 eingesetzt. Dabei kommt an der späteren Position des Dusch- oder Badewannenablaufs eine Tragplatte 3 mit einer wannenförmigen Vertiefung 32 zum Einsatz, die mit einer Ablaufgarnitur 4 versehen und mit einem Deckel 33 verschlossen wird. Diese Tragplatte 3, deren Deckel 33 eine Öffnung 331 aufweist, der mit einer Membran versehen ist, dient der Verbindung des Bade- oder Duschwannenablaufs mit der Ablaufgarnitur 4.

Weiterhin wird eine mit einer Revisionsklappe 31 versehene Tragplatte 3 an einer geeigneten Stelle in den Tragrahmen 3 eingesetzt, um eine weitere Zugänglichkeit von unter dem Traggerüst 1 verlaufenden Zu- und Ableitungen zu gewährleisten. Die Oberseite des Tragrahmens wird vollständig mit Tragplatten 3 bestückt, wobei die an den umgebenden Estrichboden 7 angrenzenden Tragplatten ggf. passend zugeschnitten werden. Das so fertiggestellte Traggerüst 1 wird über die Stützen 24 in seiner Höhe derart eingestellt, dass die Oberfläche des Traggerüsts 1 mit der Oberfläche des angrenzenden Estrichbodens 7 fluchtet.

Die Oberfläche des mit Tragplatten 3 versehenen Traggerüsts 1 wird nachfolgend über Dichtungsbahnen flüssigkeitsdicht versiegelt und an den umliegenden Boden 7 bzw. an angrenzende Wände angeschlossen.

## Patentansprüche

1. Vorrichtung zum Bodenausgleich einer Estrich-Ausnehmung (71) für die Installation einer Dusch- oder Badewanne (5), umfassend ein Traggerüst (1), das wenigstens eine Tragplatte (3) aufnimmt, wobei das Traggerüst (1) einen in Länge und/oder Breite verstellbaren Tragrahmen (2) aufweist, an dem wenigstens vier in ihrer Länge stufenlos verstellbare Stützen (24) angeordnet sind und der mit Zwischenstreben (22) versehen ist, deren Position innerhalb des Tragrahmens (2) verstellbar ist und auf denen die wenigstens eine Tragplatte (3) befestigbar ist, wobei das Traggerüst (1) wenigstens zwei Tragplatten (3) aufweist und wobei die Rahmenstreben (21) und die Zwischenstreben (22) sich zu Aufnahmen ergänzende Auflagestege (211, 221) aufweisen, in die jeweils wenigstens eine Tragplatte (3) eingesetzt ist.

2. Vorrichtung nach Anspruch 1, **dadurch gekennzeichnet**, die wenigstens zwei Tragplatten (3) aus schalldämmendem Material hergestellt sind.

3. Vorrichtung nach Anspruch 1 oder 2, **dadurch gekennzeichnet, dass** der Tragrahmen (2) aus Rahmenstreben (21) gebildet ist, die über Eckverbinder (23) miteinander verbunden sind, wobei die Eckverbinder (23) mit den Rahmenstreben (21) bevorzugt über Steckverbindungen oder Schraubverbindungen verbunden sind.

4. Vorrichtung nach Anspruch 3, **dadurch gekennzeichnet, dass** wenigstens ein Eckverbinder (23) wenigstens ein Gelenk zur schwenkbaren Verbindung von zwei Rahmenstreben (21) aufweist, wobei bevorzugt zwei in ihrem Winkel zueinander verstellbare Schenkel (231) vorhanden sind.

5. Vorrichtung nach einem der vorgenannten Ansprüche, **dadurch gekennzeichnet, dass** die Rahmenstreben (21) und/oder die Zwischenstreben (22) teleskopartig in ihrer Länge veränderbar ausgebildet sind.

6. Vorrichtung nach einem der vorgenannten Ansprüche, **dadurch gekennzeichnet, dass** wenigstens zwei gegenüberliegend angeordnete Rahmenstreben (21) eine Längsnut aufweisen, in der wenigstens eine Zwischenstrebe (22) verschiebbar gelagert ist.

7. Vorrichtung nach Anspruch 6, **dadurch gekennzeichnet, dass** wenigstens eine Zwischenstrebe (22) endseitig jeweils ein Passstück (222) aufweist, das in einer Längsnut einer Rahmenstrebe (21) verschiebbar geführt ist, wobei Mittel zur Fixierung eines Passstücks (222) in einer Längsnut angeordnet sind.

8. Vorrichtung nach einem der vorgenannten Ansprüche, **dadurch gekennzeichnet, dass** die sich zu Aufnahmen ergänzende Auflagestege (211, 221) der Rahmenstreben (21) und die Zwischenstreben (22) rechtwinklig angestellt sind.

9. Vorrichtung nach einem der vorgenannten Ansprüche, **dadurch gekennzeichnet, dass** wenigsten eine Tragplatte (3) eine wannenförmige Vertiefung (32) zur Aufnahme einer Ablaufarmatur (4) aufweist, die mit wenigstens einer Durchführung (321) für eine Ablaufleitung versehen ist und die bevorzugt über einen formschlüssig eingepassten Deckel (33) lösbar verschließbar ist, der eine Öffnung (331) für den Ablauf einer Dusch- oder Badewanne (5) aufweist.

10. Vorrichtung nach Anspruch 9, **dadurch gekennzeichnet, dass** der Deckel (33) einen elastisch ausgebildeten Bereich aufweist, in dem die Öffnung (331) angeordnet ist.

11. Vorrichtung nach einem der vorgenannten Ansprüche, **dadurch gekennzeichnet, dass** wenigstens eine Tragplatte (3) mit einer Revisionsklappe (31) versehen ist.

12. Vorrichtung nach einem der vorgenannten Ansprüche, **dadurch gekennzeichnet, dass** wenigstens eine Tragplatte (3) einen eingedichteten Rohrbogen zum verbindenden Anschluss von Dusch- oder Badewannenablauf einerseits und Ablaufgarnitur (4) andererseits aufweist.

13. Verfahren zum Bodenausgleich einer Estrich-Ausnehmung (71) für die Installation einer Dusch- oder Badewanne (5) mit einer Vorrichtung nach einem der vorgenannten Ansprüche, wobei zunächst in die Estrich-Ausnehmung ein Traggerüst (1) eingebracht wird, dessen Rahmenstreben (21) und Zwischenstreben (22) auf die gewünschte Länge eingestellt werden und die Zwischenstreben (22) beabstandet positioniert werden und dessen Stützen (24) auf eine gewünschte Höhe eingestellt werden, nachfolgend Tragplatten (3) auf das Traggerüst (1) aufgesetzt werden, wonach die Tragplatten (3) über Dichtbahnen gegenüber einander sowie den angrenzenden Estrich- und ggf. Wandbereich abgedichtet werden.

14. Verfahren nach Anspruch 12, **dadurch gekennzeichnet, dass** die Höhe der Stützen (24) derart eingestellt wird, dass die aufgesetzten Tragplatten (3) mit dem umgebenen Estrich eine Ebene ausbilden.

15. Verfahren nach Anspruch 13 oder 14, **dadurch gekennzeichnet, dass** auf die über Dichtbahnen abgedichteten Tragplatten (3) ein Stützgestell zur Aufnahme einer Dusch- oder Badewanne (5) aufgebracht wird.

## Claims

1. Device for levelling out a screed recess (71) for the installation of a shower tray or bathtub (5) comprising a supporting structure (1), which receives at least one support plate (3), wherein the supporting structure (1) has a support frame (2) adjustable in length and/or width, on which at least four supports (24) infinitely adjustable in length are arranged and which is provided with intermediate struts (22), whose position is adjustable within the support frame (2) and to which the at least one support plate (3) can be attached, wherein the supporting structure (1) has at least two support plates (3) and wherein the frame struts (21) and the intermediate struts (22) have support webs (211, 221) complementing each other to form receptacles, into which at least one support plate (3) is inserted in each case.

2. Device according to claim 1, **characterised in that** the at least two support plates (3) are made of sound-absorbing material.

3. Device according to claim 1 or 2, **characterised in that** the support frame (2) is formed of frame struts (21), which are connected to each other via corner connectors (23), wherein the corner connectors (23) are preferably connected to the frame struts (21) via plug connections or screw connections.

4. Device according to claim 3, **characterised in that** at least one corner connector (23) has at least one joint for a pivotable connection of two frame struts (21), wherein two legs (231) adjustable in their angle to one another are preferably provided.

5. Device according to one of the previous claims, **characterised in that** the frame struts (21) and/or the intermediate struts (22) are designed so that their length can be changed telescopically.

6. Device according to one of the previous claims, **characterised in that** at least two oppositely arranged frame struts (21) have a longitudinal groove, in which at least one intermediate strut (22) is displaceably mounted.

7. Device according to claim 6, **characterised in that** at least one intermediate strut (22) has a fitting piece (222) at each end, which is displaceably guided in a longitudinal groove of a frame strut (21), wherein means for fixing a fitting piece (222) are arranged in a longitudinal groove.

8. Device according to one of the previous claims, **characterised in that** the support webs (211, 221) of the frame struts (21) and the intermediate struts (22), which complement each other to form receptacles, are set at right angles.

9. Device according to one of the previous claims, **characterised in that** at least one support plate (3) has a trough-shaped recess (32) for receiving a drain fitting (4), which is provided with at least one lead-through (321) for a drain pipe and which is preferably detachably closable via a form-fitted cover (33), which has an opening (331) for the drain of a shower tray or bathtub (5).

10. Device according to claim 9, **characterised in that** the cover (33) has an elastically formed region, in which the opening (331) is arranged.

11. Device according to one of the previous claims, **characterised in that** at least one support plate (3) is provided with an inspection flap (31).

12. Device according to one of the previous claims, **characterised in that** at least one support plate (3) has a sealed-in pipe bend for connecting the shower or bathtub drain on the one hand and the drain set (4) on the other hand.

13. Method for levelling out a screed recess (71) for the installation of a shower tray or bathtub (5) having a device according to one of the previous claims, wherein a supporting structure (1) is first inserted in the screed recess, whose frame struts (21) and intermediate struts (22) are adjusted to the desired length and the intermediate struts (22) are positioned at a distance and whose supports (24) are adjusted to a desired height, subsequently support plates (3) are placed on the supporting structure (1), after which the support plates (3) are sealed against one another as well as the adjacent screed and, if necessary, the wall area via sealing membranes.

14. Method according to claim 12, **characterised in that** the height of the supports (24) is adjusted in such a manner that the mounted support plates (3) form a plane with the surrounding screed.

15. Method according to claim 13 or 14, **characterised in that** a supporting frame for receiving a shower tray or bathtub (5) is placed on the support plates (3) sealed via sealing membranes.

## Revendications

1. Dispositif pour niveler le sol d'un évidement (71) de chape, pour l'installation d'un receveur de douche ou d'une baignoire (5), comprenant un châssis porteur (1) recevant au moins une plaque porteuse (3), sachant que le châssis porteur (1) présente un cadre porteur (2) ajustable en longueur et/ou en largeur, cadre porteur contre lequel sont disposés quatre appuis (24) progressivement ajustables et qui est muni de longerons intermédiaires (22) dont la position est ajustable à l'intérieur du cadre porteur (2) et sur lesquels peut être fixée au moins une plaque porteuse (3), sachant que le châssis porteur (1) présente au moins deux plaques porteuses (3) et sachant que les longerons (21) de cadre et les longerons intermédiaires (22) présentent des nervures d'appui (211, 221) - qui se complètent pour former des logements - dans lesquelles est respectivement mise en place au moins une plaque porteuse (3).

2. Dispositif selon la revendication 1, **caractérisé en ce qu'**au moins deux plaques porteuses (3) sont fabriquées en matériau isolant du bruit.

3. Dispositif selon la revendication 1 ou 2, **caractérisé en ce que** le cadre porteur (2) est formé à partir de longerons (21) de cadre reliés entre eux par des raccords d'angle (23), sachant que les raccords d'angle (23) sont reliés avec les longerons (21) de cadre de préférence via des jonctions enfichées ou des jonctions vissées.

4. Dispositif selon la revendication 3, **caractérisé en ce qu'**au moins un raccord d'angle (23) présente au moins une articulation pour établir une jonction pivotante entre deux longerons (21) de cadre, sachant que sont présentes de préférence deux branches (231) formant réciproquement ajustable un en angle.

5. Dispositif selon l'une des revendications précédentes, **caractérisé en ce que** les longerons (21) de cadre et/ou les longerons intermédiaires (22) sont configurés télescopiques pour pouvoir modifier leur longueur.

6. Dispositif selon l'une des revendications précédentes, **caractérisé en ce qu'**au moins deux longerons (21) de cadre disposés l'un en face de l'autre présentent une gorge longitudinale dans laquelle au moins un longeron intermédiaire (22) est en appui coulissant.

7. Dispositif selon la revendication 6, **caractérisé en ce qu'**au moins un longeron intermédiaire (22) présente à chaque extrémité une pièce d'ajustage (222) guidée de façon coulissante dans une gorge longitudinale d'un longeron (21) de cadre, sachant que sont disposés des moyens pour immobiliser une pièce d'ajustage (222) dans une rainure longitudinale.

8. Dispositif selon l'une des revendications précédentes, **caractérisé en ce que** les nervures d'appui (211, 221) - qui se complètent pour former des logements - des longerons (21) de cadre et les longerons intermédiaires (22) sont en applique réciproque en angle droit.

9. Dispositif selon l'une des revendications précédentes, **caractérisé en ce qu'**au moins une plaque porteuse (3) présente un creux (32) en forme de bac pour recevoir un avaloir d'écoulement (4), creux qui est muni d'au moins un passage (321) pour une conduite d'écoulement et qui est de préférence obturable de façon détachable via un couvercle (33) ajusté fixé par adhérence de formes, couvercle qui présente une ouverture (331) pour que l'eau s'écoule d'un receveur de douche ou d'une baignoire (5).

10. Dispositif selon la revendication 9, **caractérisé en ce que** le couvercle (33) présente une zone configurée élastique dans laquelle est disposée l'ouverture (331).

11. Dispositif selon l'une des revendications précédentes, **caractérisé en ce qu'**au moins une plaque porteuse (3) est munie d'une trappe de révision (31).

12. Dispositif selon l'une des revendications précédentes, **caractérisé en ce qu'**au moins une plaque porteuse (3) présente un coude de tuyauterie étanchéisé pour établir un raccord de liaison entre l'avaloir du receveur de douche ou de la baignoire d'une part, et l'avaloir d'écoulement d'autre part (4).

13. Procédé pour niveler le sol d'un évidement (71) de chape pour l'installation d'un receveur de douche ou d'une baignoire (5), au moyen d'un dispositif selon l'une des revendications précédentes, sachant que dans un premier temps un châssis porteur (1) est posé dans l'évidement de la chape, châssis dont les longerons (21) de cadre et les longerons intermédiaires (22) sont réglés sur la longueur souhaitée, et les longerons intermédiaires (22) sont positionnés à distance et dont les appuis (24) sont réglés sur une hautueur souhaitée, sachant qu'ensuite des plaques porteuses (3) sont posées sur le châssis porteur (1), ce après quoi les plaques porteuses (3) sont étanchéisées, les unes par rapport aux autres ainsi que par rapport à la zone limitrophe de la chape et, le cas échéant, la zone d'un mur, au moyen de bandes d'étanchéité.

14. Procédé selon la revendication 12, **caractérisé en ce que** la hauteur des appuis (24) est réglée de sorte que les plaques porteuses (3) posées dessus affleurent avec la chape pour former un plan.

15. Procédé selon la revendication 13 ou 14, **caractérisé en ce qu'**est monté sur les plaques porteuses (3), étanchéisées via les bandes d'étanchéité, un châssis d'appui recevant un receveur de douche ou une baignoire (5).
